# EUROPÄISCHE PATENTSCHRIFT

(11) **EP 0 291 681 B1**
(45) Veröffentlichungstag und Bekanntmachung des Hinweises auf die Patenterteilung: **05.12.1990**
(21) Anmeldenummer: 88105419.1
(22) Anmeldetag: 06.04.1988
(51) Int. Cl.: B61F 3/12, B61F 3/16, B61F 5/44, B61D 13/00, B61D 17/20

(54) **Schienenfahrzeug, insbesondere Stadtbahnwagen**
Railway vehicle, especially a tram
Véhicule ferroviaire, notamment tramway

(30) Priorität: 21.05.1987 DE 3717003
(43) Veröffentlichungstag der Anmeldung: 23.11.1988
(73) Patentinhaber: DUEWAG AKTIENGESELLSCHAFT, 47829 Krefeld (DE)
(72) Erfinder: Brand, Werner, D-5090 Leverkusen 3 (DE); Breuer, Dieter, D-4019 Monheim (DE); Heuer, Wolfgang, D-4000 Düsseldorf (DE)

(56) Entgegenhaltungen:
- EP-A- 0 135 877
- EP-A- 0 177 424
- BE-A- 541 049
- DE-A- 2 318 369
- DE-B- 1 010 092
- DE-B- 1 270 589

## Beschreibung

Die Erfindung betrifft ein Schienenfahrzeug, insbesondere einen Stadtbahnwagen, im wesentlichen gebildet aus zumindest zwei gelenkig miteinander verbundenen Wagenkastenteilen und einem unterhalb des Gelenkes angeordneten Laufwerk, das zwei Losräder und einen zum Teil unterhalb der horizontalen Radmittenebene liegenden Laufwerkrahmen aufweist.

Durch die DE-B 1 010 092 ist es bei einem Schienenfahrzeug bekannt, zwei gelenkig miteinander gekuppelte Wagenkästen auf einem mit Losrädern ausgerüsteten Laufwerk abzustützen. Der Rahmen des Laufwerkes hat Traversen, welche jeweils ein Losrad oberhalb der Radmittenebene horizontal umgreifen, und die Traversen verbindende, nach unten gekröpfte Querträger, die unterhalb der horizontalen Radmittenebene liegen. Diese Gestaltung des Laufwerkrahmens ermöglicht zwar einen Durchgang zwischen den Wagenkastenteilen mit einem in der Höhe abgesenkten Boden, dessen für die Fahrgäste nutzbare Breite jedoch relativ gering ist.

Der Erfindung liegt die Aufgabe zugrunde, einen Stadtbahnwagen der gattungsgemäßen Art im Bereich seines Gelenkes und des dortigen Laufwerkes so zu gestalten, daß mit möglichst wenig Aufwand eine niedrige, fahrgastfreundliche Fußbodenhöhe, ein geringeres, für kleineren Energieverbrauch günstiges Eigengewicht und eine weitgehende Reduzierung von Verschleiß zwischen Rad und Schiene erzielbar sind.

Diese Aufgabe wird erfindungsgemäß dadurch gelöst, daß in dem flach gestalteten und im ganzen unterhalb der horizontalen Radmittenebene angeordneten Laufwerkrahmen ein Gelenkträger eingebettet ist, der an diesem Laufwerkrahmen in Längs-und Querrichtung des Fahrzeuges sowie für eine vertikale Abfederung höhenverschiebbar geführt ist, wobei an dem Gelenkträger ein portalartig ausgebildeter, schmaler Mittenspant angreift, der iber eine das Laufwerk bei Kurven sowie Kuppen- und Muldenfahrt in winkelhalbierende Stellungen steuernde Hebelanordnung mit den Wagenkastenteilen in Wirkverbindung steht . Zum Stand der Technik (BE-A 541 049) gehört ferner eine Gelenkverbindung für Triebwagenzüge, bei der ein konventioneller Radsatz der Abstützung von zwei Wagenkästen dient.

Dieser Radsatz steht über Tragfedern und Führungen mit einem oberhalb der horizontalen Radmittenebene angeordneten Fahrwerkrahmen in Verbindung. An den Querenden des Rahmens befinden sich nach oben ragende Konsolen zum Bilden von Drehachsen für im wesentlichen senkrecht stehende Hilfsrahmen. Die Hilfsrahmen erstrecken sich von den Drehachsen aus scherenartig bis angenähert zum Wagendach und sind oben jeweils mit einem der beiden Wagenkästen über Bolzen gelenkig verbunden. Wegen der gegenüber Gattung und Lösung des Erfindungsgegenstandes bestehenden Abweichungen hinsichtlich der Radausbildung, der Anordnung des Laufwerk-Rahmens und des Mittenspantes sowie des Fehlens eines Gelenkträgers bei BE-A 541 049 vermag diese Druckschrift keine Hinweise oder Anregungen zum Auffinden der Lösung nach Patentanspruch 1 zu vermitteln.

Vorteilhafte Ausgestaltungen der Erfindung sind in den Unteransprüchen angegeben.

Ein Ausführungsbeispiel der Erfindung ist in der Zeichnung schematisch dargestellt und wird im folgenden näher beschrieben. Es zeigen
Fig. 1 den Bereich eines Gelenkes zwischen Wagenkastenteilen 1 und 2 eines Niederflur-Stadtbahnwagens und ein dort befindliches Laufwerk, in Draufsicht,
Fig. 2 den Schnitt nach der Linie 11 - II in Fig. 1,
Fig. 3 den Schnitt nach der Linie 111-111 in Fig. 1,
Fig. 4 den Schnitt nach der Linie IV - IV in Fig. 2,
Fig. 5 eine der Fig. 1 entsprechende Draufsicht mit einem modifizierten Laufwerk,
Fig. 6 den Schnitt nach der Linie V - V in Fig. 5, vergleichbar mit Fig. 2.

Das Laufwerk im Gelenkbereich hat zwei Räder 3, die jeweils als doppelt gelagerte Losräder unabhängig voneinander rotieren können. Auf Lagergehäusen 3a der Losräder 3 stützt sich ein unterhalb der Radmittenebene in Wagenquerrichtung angeordneter flacher Laufwerkrahmen 4 über Gummifedem 5 ab, die auch eine teilweise radiale Einstellung der Losräder 3 zur Schiene, speziell bei deren Einlauf von der Geraden in eine Kurve, in selbsttätiger Weise ermöglichen. Parallel zu den Gummifedern 5 . arbeiten Stoßdämpfer 6. Ein überwiegend im Laufwerkrahmen 4 eingebetteter Gelenkträger 7 wird über Mitnehmer 7a an Anschlagstücken 4a des Rahmens 4 in Längs- und Querrichtung des Fahrzeuges geführt. Zum vertikalen Abfedern des Gelenkträgers 7 dienen zwei Luftfedern 8, die jeweils zwischen dem Laufwerkrahmen 4 und der Unterseite von entsprechend erhöhten Konsolen 7b an den Enden des Gelenkträgers 7 angeordnet sind.

Die Verbindung der Wagenkastenteile 1 und 2 miteinander und mit dem Gelenkträger 7 erfolgt über eine mehrteilige Kugelpfannen-Konstruktion, die im wesentlichen aus einer Bettung 7c in der Mitte des Gelenkträgers 7, einem aus Unterteil und Oberteil gebildeten Kugelkörper 9 und einer oberen Bettung 1 eines Auslegers la des in Zeichnungsebene linken Wagenkastenteiles 1 besteht. Ein Ausleger 2a des rechten Wagenteiles 2 erstreckt sich zwischen die beiden Teile des Kugelkörpers 9. Ein Bolzen 10 mit einem aufgesetzten Spurpilz 10a sichert die vorbeschriebene Kugelpfannen-Verbindung, wobei zwischen dem Bolzen 10 und den von ihm durchgriffenen Bohrungen ausreichend Spiel im Hinblick auf die Knickbewegungen des Gelenkes bei Mulden-und Kuppenfahrt besteht. Der Spurpilz 10a des Bolzens 10 unterstützt einen nachfolgend näher beschriebenen Mittenspant 11 in dessen Quermitte.

Der Mittenspant 11 ist portalartig und besonders schmal ausgebildet. Er erstreckt sich in Fahrzeugquerrichtung unterhalb einer üblicherweise den Durchgang zwischen den Wagenkastenteilen 1 und 2 abdeckenden zweiteiligen Drehscheibe 12 bis kurz vor die Räder 3 und verläuft im weiteren, die Räder 3 horizontal übergreifend (siehe Fig. 2), senkrecht nach oben bis zu seinem nicht dargestellten Dachabschnitt. Der Mittenspant 11 liegt gegen die Oberseite der Konsolen 7b des Gelenkträgers 7 an und ist daran angeschraubt. Der Mittenspant 11 dient zum einen der Aufnahme von Dichtungsbälgen 13, die jeweils an den Wagenkastenteilen 1 und 2 befestigt sind und den Gelenkbereich vollständig abschirmen; vor allem aber wird mit Hilfe des Mittenspantes 11 das Laufwerk so gesteuert, daß winkelhalbierende Stellungen sowohl bei Kurven- als auch bei Mulden- und Kuppenfahrt vorliegen. Dazu ist an beiden Seiten des Mittenspantes 11 jeweils ein zweiarmiger Hebel 1 la um seine Mitte - in der Höhe verschiebbar bzw. elastisch - schwenkbar gelagert, wobei an den Enden der zweiarmigen Hebel 11 a und an den Wagenkastenteilen 1 und 2 jeweilige Verbindungshebel 11 kardanisch angreifen. Die mittigen Schwenkpunkte der zweiarmigen Hebel 11 a sind in der Vertikalebene fluchtend mit der Kugelpfannen-Verbindung und dem Gelenkpunkt einer nicht dargestellten Anlenkung zwischen Mittenspant 11 und Wagenkastenteilen 1 und 2 im Dachbereich angeordnet. In der Horizontalen fluchten die wagenseitigen, kardanischen Gelenkpunkte der Verbindungshebel 11 b mit den mittigen Schwenkpunkten der zweiarmigen Hebel 11 a. Ebenso liegen die kardanischen Gelenke an den Enden der zweiarmigen Hebel 11a in einer gemeinsamen Achse mit deren mittigem Schwenkpunkt. Die durch die vorbeschriebene Hebelanordnung erzeugten Kräfte werden über den Mittenspant 11 und den Gelenkträger 7 auf den Laufwerkrahmen 4 und dessen Losräder 3 übertragen. Um Zwänge zu vermeiden, die bei Abweichungen der Achsstellung von der idealen Stellung der Räder 3 beim Ein- und Ausfahren in bzw. aus Kurven denkbar wären, sind die Mitnahmeeinrichtungen - z.B. der Mittenspant 11 - hinreichend elastich verformbar und genügend Spiele vorgesehen, beispielsweise zwischen den Mitnehmern 7a des Gelenkträgers 7 und den Anschlagstücken 4a des Laufwerkrahmens 4.

Eine Stabilisierung des Laufwerkrahmens 4 gegenüber Kippbewegungen um die Mittenachse der Räder 3 wird gemäß Fig. 4 durch Streben 4b erzielt, die winkelsteif am Laufwerkrahmen 4 angeschlossen und gegen Anschlagflächen 11c des Mittenspantes 11 höhenverschiebbar abgestützt sind.

Bei dem gemäß Fig. 5 und 6 abgewandelten Laufwerk sind - nach dem Prinzip der EP-B- 0 135 877, Fig. 2 - die Losräder 3 jeweils um eine außerhalb der Spurweite liegende senkrechte Achse schwenkbar mit dem Laufwerkrahmen 4 verbunden, der dementsprechend ausgebildet ist. Die beiden Losräder 3 sind durch eine Spurstange 15 in ihrer Schwenkbewegung gekoppelt. Auf diese Weise werden ideale Radeinstellungen im Gleisbogen erzielt.

Der Gelenkbereich ist zum Fahrgastraum hin durch eine Gelenkverkleidung 14 abgedeckt.

## Patentansprüche

1. Schienenfahrzeug, insbesondere Stadtbahnwagen, im wesentlichen gebildet aus zumindest zwei gelenkig miteinander verbundenen Wagenkastenteilen (1, 2) und einem unterhalb des Gelenkes angeordneten Laufwerk, das zwei Losräder (3) und einen zum Teil unterhalb der horizontalen Radmittenebene liegenden Laufwerkrahmen (4) aufweist, dadurch gekennzeichnet, daß in dem flach gestalteten und im ganzen unterhalb der horizontalen Radmittenebene angeordneten Laufwerkrahmen (4) ein Gelenkträger (7) eingebettet ist, der an diesem Laufwerkrahmen (4) in Längs- und Querrichtung des Fahrzeuges sowie für eine vertikale Abfederung höhenverschiebbar geführt ist, wobei an dem Gelenkträger (7) ein portalartig ausgebildeter, schmaler Mittenspant (11) angreift, der über eine das Laufwerk bei Kurven- sowie Kuppen- und Muldenfahrt in winkelhalbierende Stellungen steuernde Hebelanordnung (11 a, 11 b) mit den Wagenkastenteilen (1, 2) in Wirkverbindung steht.

2. Schienenfahrzeug nach Anspruch 1, dadurch gekennzeichnet, daß der Laufwerkrahmen (4) auf jeweils beidseitig der Losräder (3) angeordneten Lagergehäusen (3a) über Gummifedern (5) abgestützt ist.

3. Schienenfahrzeug nach Anspruch 1 oder 2, dadurch gekennzeichnet, daß der Laufwerkrahmen (4) zum Führen des Gelenkträgers (7) in Längs- und Querrichtung des Fahrzeuges Anschlagstücke (4a) aufweist, mit denen am Gelenkträger (7) angebrachte Mitnehmer (7a) zusammenwirken.

4. Schienenfahrzeug nach einem der Ansprüche 1 bis 3, dadurch gekennzeichnet, daß zwischen dem Laufwerkrahmen (4) und Konsolen (7b) an den Enden des Gelenkträgers (7) Luftfedern (8) angeordnet sind.

5. Schienenfahrzeug nach einem der Ansprüche 1 bis 4, dadurch gekennzeichnet, daß der Gelenkträger (7) in seiner Quermitte eine Bettung (7c) zur Aufnahme eines Unterteiles eines Kugelkörpers (9) aufweist, dessen Oberteil in einer Bettung (1b) eines Auslegers (1a) des einen Wagenkastenteiles (1) einliegt, wobei sich ein Ausleger (2a) des anderen Wagenkastenteiles (2) zwischen die beiden Teile des Kugelkörpers (9) erstreckt.

6. Schienenfahrzeug nach Anspruch 5, dadurch gekennzeichnet, daß zum Sichern der dreh- und schwenkbaren Gelenkverbindung gegenüber ungewolltem Trennen ein die Bettungen (7c, 1 b) und den Kugelkörper (9) durchgreifender Bolzen (10) mit Spurpilz (10a) vorgesehen ist, der zugleich den Mittenspant (11) in dessen Quermitte unterstützt.

7. Schienenfahrzeug nach einem der Ansprüche 1 bis 6, dadurch gekennzeichnet, daß an den Längsseiten des Mittenspantes (11) jeweils ein zweiarmiger Hebel (11 a) um seine Mitte schwenkbar gelagert ist, wobei an den Enden dieses Hebels (11 a) und an den Wagenkastenteilen (1, 2) jeweilige Verbindungshebel (11 b) in kardanischen Gelenkpunkten angreifen, die fluchtend mit dem Schwenkpunkt des zweiarmigen Hebels (11 a) angeordnet sind.

8. Schienenfahrzeug nach einem der Ansprüche 1 bis 7, dadurch gekennzeichnet, daß der Laufwerkrahmen (4) zu seiner Stabilisierung gegenüber Kippbewegungen um die Mittenachse der Räder (3) gegen den Mittenspant (11) abgestützt ist.

9. Schienenfahrzeug nach Anspruch 1, dadurch gekennzeichnet, daß die Losräder (3) jeweils um eine außerhalb der Spurweite liegende senkrechte Achse schwenkbar mit dem Laufwerkrahmen (4) verbunden und in ihrer Schwenkbewegung durch eine Spurstange (15) gekoppelt sind.

## Claims

1. A railway vehicle, more particularly a tram, essentially formed from at least two car body parts (1, 2) hingedly connected to one another and a running mechanism, which is arranged beneath the hinge connection and comprises two loose wheels (3) and a running mechanism frame (4) lying partially beneath the central horizontal plane of the wheels, characterised in that embedded in the running mechanism frame (4), which is flat in design and arranged in its entirety beneath the central horizontal plane of the wheels, is a joint support (7), which is guided on the said running mechanism frame (4) in the longitudinal and transverse directions of the vehicle and is vertically displaceable for vertical suspension, a bridge-like, narrow centre frame (11) acting upon the joint support (7) and being operatively connected with the car body parts (1, 2) via a lever arrangement (11a, 11b) which guides the running mechanism into angle bisecting positions when travelling around curves and over bumps and hollows.

2. A railway vehicle according to claim 1, characterised in that the running mechanism frame (4) is supported via rubber shock absorbers on bearing housings (3a) arranged on both sides of the loose wheels (3).

3. A railway vehicle according to claim 1 or 2, characterised in that the running mechanism frame (4) comprises abutment elements (4a), with which carriers (7a) arranged on the joint support (7) cooperate, for guiding the joint support (7) in the longitudinal and transverse directions of the vehicle.

4. A railway vehicle according to one of claims 1 to 3, characterised in that pneumatic springs (8) are arranged at the ends of the joint support (7) between the running mechanism frame and brackets (7b).

5. A railway vehicle according to one of claims 1 to 4, characterised in that at its transverse centre, the joint support (4) comprises a bed (7c) for receiving a lower part of a spherical element (9), whose upper part rests in a bed (1 b) of an arm (1 a) of the first car body part (1), an arm (2a) of the second car body part (2) extending between the two parts of the spherical element (9).

6. A railway vehicle according to claim 5, characterised in that in order to secure the rotatable and pivotable joint against unintentional separation, a bolt (10) with a track mushroom (10a) is provided, which penetrates the beds (7c, 1b) and the spherical element (9) and simultaneously supports the centre frame (11) at its transverse centre.

7. A railway vehicle according to one of claims 1 to 6, characterised in that at the longitudinal sides of the centre frame (11), a double arm lever (11 a) is mounted in each case so as to be pivotable about its centre, respective connecting levers (11b) acting upon the ends of the said lever (11 a) and the car body parts (1, 2) in universal joints, which are arranged so that they are flush with the pivoting point of the double arm lever (11 a).

8. A railway vehicle according to one of claims 1 to 7, characterised in that in order to stabilize the running mechanism frame (4) against tilting movements about the central axis of the wheels (3), the said running mechanism frame (4) is supported against the centre frame (11).

9. A railway vehicle according to claim 1, characterized in that the loose wheels (3) are connected with the running mechanism frame (4) so as to pivot in each case about a vertical axis lying outside the track width and are coupled in their pivoting movement by a track rod (15).

## Revendications

1. Véhicule ferroviaire, en particulier tramway, constitué pour l'essentiel d'au moins deux parties de caisse de voiture (1, 2) reliées entre elles par une articulation et d'un train de roulement qui est disposé au-dessous de l'articulation et qui comporte deux roues folles (3) et un châssis de train de roulement (4) situé en partie au-dessous du plan horizontal passant par le centre des roues, caractérisé par le fait que, dans le châssis du train de roulement (4) qui est réalisé sous une forme plate et qui est disposé entièrement au-dessus du plan horizontal passant par le centre des roues, est logé un support d'articulation (7) qui est guidé sur ce châssis du train de roulement (4) dans les directions longitudinale et transversale du véhicule, ainsi qu'en pouvant se déplacer en hauteur en vue d'un amortissement vertical, cependant qu'un anneau de raidissement central étroit (11), réalisé à la manière d'un portique, vient en prise sur le support d'articulation (7), et qu'il est en liaison fonctionnelle avec les parties de caisse de voiture (1, 2) par l'intermédiaire d'un dispositif à leviers (11 a, 11 b) qui commande le train de roulement de façon à obtenir des positions bissectrices lors du franchissement des courbes ainsi que des dos d'âne et des cuvettes.

2. Véhicule selon la revendication 1, caractérisé par le fait que le châssis du train de roulement (4) est appuyé par l'intermédiaire de ressorts à éléments en caoutchouc (5) sur des boîtes de paliers (3a) disposées à chaque fois des deux côtés des roues folles (3).

3. Véhicule selon la revendication 1 ou 2, caractérisé par le fait que, pour le guidage du support d'articulation (7) dans les directions longitudinale et transversale du véhicule, le châssis du train de roulement (4) comporte des pièces de butées (4a) avec lesquelles coopèrent des taquets d'entraînement (7a) montés sur le support d'articulation (7).

4. Véhicule selon l'une des revendications 1 à 3, caractérisé par le fait que des amortisseurs pneumatiques (8) sont disposés aux extrémités du support d'articulation (7) entre le châssis du train de roulement (4) et des consoles (7b).

5. Véhicule selon l'une des revendications 1 à 4, caractérisé par le fait que le support d'articulation (7) comporte en son centre dans le sens transversal un berceau (7c) destiné à recevoir une partie inférieure d'un corps sphérique (9) dont la partie supérieure repose dans un berceau (1b) d'un bras (1a) de l'une des parties de caisse de voiture (1), tandis qu'un bras (2a) de l'autre partie de caisse de voiture (2) s'étend entre les deux parties du corps sphérique (9).

6. Véhicule selon la revendication 5, caractérisé par le fait que, pour empêcher la séparation involontaire de la liaison tournante et pivotante, il est prévu un boulon (10) muni d'une tête en champignon de rail (10a) qui traverse les berceaux (7c, 1b) et le corps sphérique (9), et qui supporte en même temps l'anneau de raidissement central (11) en son milieu dans le sens transversal.

7. Véhicule selon l'une des revendications 1 à 6, caractérisé par le fait qu'un levier à deux bras (11 a) est monté pivotant autour de son milieu sur chacun des côtés longitudinaux de l'anneau de raidissement central (11), cependant que des leviers de liaison correspondants (11 b) viennent en prise en des points d'articulation à la Cardan sur les extrémités de ce levier (11a) et sur les parties de caisse de voiture (1, 2), et qu'ils sont disposés dans l'alignement du point de pivotement du levier à deux bras (11 a).

8. Véhicule selon l'une des revendications 1 à 7, caractérisé par le fait que le châssis du train de roulement (4), pour sa stabilisation par rapport aux mouvements de basculement, est appuyé contre l'anneau de raidissement central (11) autour de l'axe central des roues (3).

9. Véhicule selon la revendication 1, caractérisé par le fait que les roues folles (3) sont à chaque fois reliées de manière pivotante au châssis du train de roulement (4) autour d'un axe vertical situé à l'extérieur de la voie, et qu'elles sont accouplées par une barre d'accouplement (15) pour leur mouvement de pivotement.
